# EUROPÄISCHE PATENTSCHRIFT

(11) **EP 1 178 147 B1**
(45) Veröffentlichungstag und Bekanntmachung des Hinweises auf die Patenterteilung: **13.04.2005**
(21) Anmeldenummer: 01115540.5
(22) Anmeldetag: 28.06.2001
(51) Int. Cl.: D06F 75/12, D06F 75/20

(54) **Dampfbügelsystem mit einem stationären Dampferzeuger**
Steam ironing device with a stationary steam generator
Dispositif de repassage à la vapeur avec générateur de vapeur fixe

(30) Priorität: 05.08.2000 DE 20013529 U
(43) Veröffentlichungstag der Anmeldung: 06.02.2002
(73) Patentinhaber: Eugster/Frismag AG, 8590 Romanshorn (CH)
(72) Erfinder: Eugster, Arthur, 8590 Romanshorn (CH)
(74) Vertreter: Schubert, Siegmar, Dipl.-Ing.

(56) Entgegenhaltungen:
- EP-A- 0 342 302
- EP-A- 0 497 470
- EP-A- 0 999 303
- GB-A- 1 489 897
- US-A- 2 425 598
- US-A- 5 341 585

## Beschreibung

Die Erfindung betrifft ein Dampfbügelsystem mit einem stationären Dampferzeuger nach dem Oberbegriff des Anspruchs 1

Bei bekannten Dampfbügelsystemen, die auch als Dampfbügelstationen bezeichnet werden, wird der zum Bügeln verwendete Dampf außerhalb des Bügeleisens in einem separaten stationären Dampferzeuger erzeugt. Von dort wird der Dampf über eine flexible, dampfleitende Schlauchleitung in das Bügeleisen geleitet, aus dessen Sohle er über Dampfaustrittsöffnungen zur Durchfeuchtung des Bügelgutes austritt. Dabei sorgt der Dampf nicht nur für eine Durchfeuchtung des Bügelgutes, die bei bestimmten Textilarten zur Beeinflussung der Form der Fasern, die Ziel des eigentlichen Bügelns ist, notwendig ist, sondern sorgt darüber hinaus durch Wärmeabgabe bei der Kondensation für eine intensive Durchwärmung des Bügelgutes, die auf eine weit bessere Wärmeübertragung und Wärmeverteilung zurückzuführen ist, als sie nur durch wärmeleitenden Kontakt mit der heißen Sohle des Bügeleisens ohne Dampfeinfluß möglich wäre. Bei den bekannten Bügelstationen wird angestrebt, durch eine Vielzahl annähernd gleichmäßig über die Sohlenfläche des zugehörigen Bügeleisens verteilter Dampfaustrittslöcher eine möglichst gleichförmige Dampfverteilung über die gesamte Sohlenfläche zu erreichen, um das Bügelgut gleichmäßig mit Dampf zu beaufschlagen und partielle Verbrennungen oder ein sogenanntes Blankbügeln des Bügelgutes zu vermeiden. - Obgleich zur Aufheizung der Sohle des Bügeleisens und zur Vermeidung einer Dampfkondensation im Bügeleisen, welches mit dem separaten Dampferzeuger in dampfleitender Verbindung steht, das Bügeleisen mit einer zusätzlichen elektrischen Heizung ausgestattet ist, besteht zumindest beim Bügeln bestimmter Textilien der Wunsch nach größerer Feuchtigkeits- und/oder Wärmezufuhr, um eine hohe Güte des Bügelergebnisses zu erreichen.

Hierzu werden nach dem Stand der Technik beispielsweise Pumpen eingesetzt, die durch kurzzeitig erhöhte Dampfmengenförderung. dem Bügelgut verstärkt Feuchtigkeit und/oder Wärme zuführen sollen. Nachteilig bei dieser Lösung oder anderen Systemen, bei denen kurzzeitig erhöhte Dampfmengen an das Bügelgut abgegeben werden, ist die systembedingte Kurzzeitigkeit der Dampferzeugung, wenn das System bzw. die Bügelstation nicht zur dauernden Abgabe größerer Dampfmengen dimensioniert sein soll, was im übrigen den Herstellungs- und Energieaufwand erhöhen würde.

Aus der EPÖ O 342 302 A ist bereits ein Dampfbügelsystem mit einem Dampferzeuger und einem mit diesem verbundenen Bügeleisen bekannt, welches eine beheizte Sohle mit einer Anzahl von Dampfaustrittslöchern aufweist, wobei strömungsmäßig zwischen dem Dampferzeuger und einer Teilmenge der Dampfaustrittslöcher in der Sohle eine umschaltbare Dampfreduzier-/Sperrvorrichtung in dem Bügeleisen angeordnet ist, über welche die Teilmenge Dampfaustrittslöcher in einer ersten Umschaltstellung in maximal dampfleitender Verbindung mit dem Dampferzeuger steht und in einer zweiten Umschaltstellung allenfalls in reduziert dampfleitender Verbindung mit dem Dampferzeuger steht, und wobei die übrigen Dampfaustrittslöcher in beiden Umschaltstellungen mit dem Dampferzeuger in dampfleitender Verbindung stehen. Der Dampferzeuger umfaßt eine Dampferzeugungsplatte als Bestandteil einer Bügeleisensohle, die mit einem kompliziert gestalteten Deckelteil oben im wesentlichen abgeschlossen ist. Der Deckelteil hat insbesondere einen Dampfabgabekanal mit einem Durchgang, aus dem ein Sitz ausgeformt ist, der einen schmalen Ansatz aufnimmt, welcher an einer weiteren Platte ausgebildet ist. An dem genannten Ansatz ist eine unten und seitlich offene Bohrung ausgeformt, die einen Anschlag für eine Verschlußkugel bildet. Die Kugel ist in dem Sitz des Dampfabgabekanals frei bis zu dem Anschlag beweglich und damit geeignet, den Durchgang unter dem Sitz völlig abzudichten. Damit kann eine Dampfströmung zwischen dem Abgabekanal und einer Dampfkammer unterbrochen werden, mit der Dampfaustrittslöcher in einem hinteren Teil der Sohlenplatte verbunden sind. Weitere Dampfaustrittslöcher in einem vorderen Bereich der Sohlenplatte stehen mit einer zweiten Dampfkammer in Verbindung. Das Dampfbügeleisen kann in zweifacher Weise verwendet werden, nämlich. entweder zum Bügeln, wobei die,Wirkung durch die Kombination von Hitze und Dampf auch bei leichtem Andruck durch den Bügler erreicht werden soll, oder aber dazu, Textilien mit Dampf aus dem aufrecht stehenden Bügeleisen nur aufzuplustern. Im zweiten Fall soll der Dampf bevorzugt aus den vorderen Dampfaustrittsöffnungen ausströmen. Zu diesem Zweck kann die Verschlußkugel den Durchgang zu der Dampfkammer verschließen, welche Dampfdurchtrittslöcher in dem mittleren und hinteren Teil der Sohle des Bügeleisens aufweist, wenn das Bügeleisen in eine im wesentlichen senkrechte Position gebracht wird. Diese Lage der Verschlußkugel wird auch beibehalten, wenn das Bügeleisen aus der senkrechten Position in eine andere Lage gebracht wird, solange der Dampfzufluß aus dem Dampferzeuger aufrechterhalten wird. Erst wenn dieser Dampfzufluß unterbrochen wird, kann die Verschlußkugel aus der Verschlußposition an dem Ansatz herausrollen und den Durchgang zu der Dampfkammer freigeben, welche die Dampfaustrittslöcher in dem mittleren und hinteren Teil der Sohle aufweist. - Eine einfache direkte Betätigung der Verschlußkugel ist somit nicht möglich, vielmehr ist die Verschlußwirkung lageabhängig und außerdem abhängig von der Dampfzufuhr.

US 2 452 598 A offenbarten ein Dampfbügeleisen mit folgenden Aufbau.

Im einzelnen umfaßt die bekannte Dampfumschaltvorrichtung einen an einer Dampfkammer oben ausgeformten Ventilsitz für ein hohles Ventilelement, welches im wesentlichen als Kugelkalotte geformt ist. Das Innere des Ventils steht mit der Dampfkammer in Verbindung. Ein kappenförmiges Element ist an die Form des Ventilelements angepaßt und ist oben auf einer Erhebung angeschraubt, um das hohle Ventilelement frei drehbar bzw. schwenkbar zu halten. Radiale Vertiefungen in der unteren Oberfläche des kappenförmigen Elements fluchten mit radialen Vertiefungen auf der Oberseite der Erhebung, um radiale Verlängerungen von Durchlässen bzw. Kanälen zu den Gruppen Dampfaustrittslöchern zu bilden. Normalerweise wird durch das Ventilelement eine Verbindung zwischen diesen radialen Verlängerungen und einer Dampfkammer unterbunden. Jedoch kann eine solche Verbindung zu der Dampfkammer über Schlitze in dem Ventilelement hergestellt werden, wenn ein solcher Schlitz in eine geeignete Stellung gedreht wird. Diese Drehung erfolgt über eine an dem Ventil angebrachte Kugelverbindung mit einer Muffe, die mit einem verschiebbar geführten Griff des Dampfbügeleisens in Verbindung steht. Der Ventilsitz bzw. die Erhebung der Sohlenplatte des Dampfbügeleisens, das kugelkalottenförmige Ventilelement und weitere Elemente des Ventils selbst sowie deren Kopplung mit dem verschiebbar geführten Handgriff sind wesentliche Merkmale dieser Dampfumschaltvorrichtung.

Aufgabe der Erfindung ist es, unter Vermeidung dieser Nachteile ein Dampfbügelsystem der eingangs genannten Gattung zu schaffen, welches eine alternativ erhöhte Dampfbeaufschlagung des kritischen Bügelgutes für verbesserte Bügelergebnisse auch über einen längeren Zeitraum ohne leistungsfähigere, aufwendigere Dampfgeneratoren gestattet, mit einer kompakt ausgebildeten, umschaltbaren Dampfreduzier-/Sperrvorrichtung, die in dem Bügeleisen nur wenig Raum beansprucht und bequem von außen direkt am Bügeleisen betätigt werden kann.

Diese Aufgabe wird durch das Dampfbügelsystem mit den in dem Anspruch 1 angegebenen Merkmalen gelöst.

Mit der Lösung wird in konstruktiv besonders unkomplizierter Weise das Prinzip realisiert, daß zum Bügeln bestimmter Bügelgüter nicht über praktisch die gesamte Sohlenfläche des Bügeleisens verstärkt Dampf abgegeben wird, sondern nur über einen Abschnitt der Gesamtfläche der Sohle, in dem bestimmte Dampfaustrittslöcher gruppiert sind. Die erhöhte Dampfmenge kann von diesen bevorzugten Dampfaustrittslöchern auch langfristig dadurch abgegeben werden, daß die Dampfzufuhr zu der Teilmenge der Dampfaustrittslöcher, die nicht zu der bevorzugten Gruppe gehören, blokkiert oder zumindest stark reduziert wird. Dazu weist die in dem Bügeleisen angeordnete umschaltbare Dampfreduzier-/Sperrvorrichtung außer einem von außen, d.h. von der Außenseite des Bügeleisens betätigbaren Umschaltelement einen mit dem dampfleitenden Schlauch verbundenen Dampfeinlaßstutzen und zumindest einen ersten Dampfauslaßstutzen auf, der mit der abzusperrenden Teilmenge Dampfaustrittslöcher verbunden ist. Da die Dampfreduzier-/Sperrvorrichtung in dem Bügeleisen angeordnet ist, kann die Bügelstation im übrigen herkömmlich ausgebildet sein.

Gemäß Anspruch 2 kann diese Konstruktion der Dampfreduzier/Sperrvorrichtung damit vervollständigt werden, daß sie einen zweiten Dampfauslaßstutzen aufweist, der mit den übrigen, d.h. bevorzugten Dampfaustrittslöchern verbunden ist, und daß der Dampfeinlaßstutzen in eine Kammer der Dampfreduzier-/Sperrvorrichtung führt, die in der ersten Umschaltstellung zu dem ersten Dampfauslaßstutzen und dem zweiten Dampfauslaßstutzen offen ist, wodurch eine im wesentlichen gleichmäßige Dampfverteilung über die Sohlenfläche erreichbar ist, und die in der zweiten Umschaltstellung lediglich zu dem ersten Dampfauslaßstutzen offen ist, wodurch der in die Kammer einströmende Dampf ausschließlich zu den bevorzugten Dampfaustrittslöchern durch den zweiten Dampfauslaßstutzen strömen kann. Das Bügeleisen weist weiter das Merkmal auf, daß die Teilmenge Dampfaustrittsöffnungen, durch die der Dampfaustritt in einer Umschaltstellung nur reduziert erfolgen soll oder ganz zu blockieren ist, und die Gruppe der übrigen, bevorzugten Dampfaustrittsöffnungen jeweils in eine erste Dampfkammer bzw. eine zweite Dampfkammer münden. Dabei ist zumindest die erste Dampfkammer mit der Dampfreduzier-/Sperrvorrichtung dampfleitend verbunden und die zweite Dampfkammer steht ständig mit dem Dampferzeuger über die Dampfreduzier-/Sperrvorrichtung in Verbindung. Auch letztere Verbindung erfolgt über die Dampfreduzier/Sperrvorrichtung. Durch die Dampfkammer wird eine gleichmäßige Dampfabgabe über die gesamte Sohlenfläche des Bügeleisens bzw. den Abschnitt der Sohle gewährleistet, der in der zweiten Umschaltstellung der Dampfreduzier-/Sperrvorrichtung verstärkt mit Dampf beaufschlagt wird. Kompakt können die beiden Dampfaustrittsöffnungen der Dampfreduzier/Sperrvorrichtung direkt an den beiden Dampfkammern angebracht sein.

Besonders wirksam wird die verstärkte Dampfabgabe aus der bevorzugten Gruppe Dampfaustrittslöcher in dem Abschnitt der Sohle, in dem diese Dampfaustrittslöcher angeordnet sind, wenn die zu der anderen Teilmenge gehörenden Dampfaustrittslöcher vollständig gegen eine Dampfzufuhr abgesperrt sind.

Es kann jedoch zweckmäßig sein, die letztgenannte Teilmenge der Dampfaustrittslöcher wenigstens mit einer reduzierten Dampfmenge zu versorgen, um ein sonst mögliches Verbrennen oder Glanzbügeln des Bügelgutes durch den nicht bevorzugten Bereich der Sohle des Bügeleisens zu vermeiden. Hierzu ist die umschaltbare Dampfreduzier-/Sperrvorrichtung, die zu der wahlweisen Dampfverteilung in dem Abschnitt der bevorzugten Gruppe Dampfaustrittslöcher und der anderen Teilmenge Dampfaustrittslöcher gehört, gemäß Anspruch 5 ausgebildet.

Das in der Dampfreduzier-/Sperrvorrichtung enthaltene Umschaltelement kann gemäß Anspruch 3 ein Drehschieber sein, der in einem Drehschiebergehäuse drehbar gelagert ist. Der Drehschieber kann durch einen Drehschieberknopf, beispielsweise auf der Oberseite des Bügeleisens, durch Drehung einfach betätigt werden, wobei der Drehschieberknopf in bestimmte Drehstellungen einrastbar, ausgebildet sein kann. Eine Rastvorrichtung ist jedoch nicht unbedingt erforderlich, so daß sich unter Umständen bewußt Zwischenstellungen einstellen lassen.

In einer Alternative gemäß Anspruch 4 ist das Umschaltelement in der Dampfreduzier-/Sperrvorrichtung ein Ventilkolben, der in einem Ventilzylindergehäuse verschiebbar ist. Der Ventilkolben begrenzt dabei eine Kammer in dem Ventilzylindergehäuse und schließt insbesondere einen Dampfauslaßstutzen für die Teilmenge der zu blockierenden Dampfaustrittslöcher in einer bestimmten Kolbenstellung ab.

Bevorzugt ist gemäß Anspruch 6 die Teilmenge Dampfdurchtrittsöffnungen, die mit dem Dampferzeuger in allenfalls reduziert dampfleitender Verbindung steht, im wesentlichen im mittleren und hinteren Abschnitt der Sohle angeordnet, während die übrigen, nämlich bevorzugten Dampfdurchtrittsöffnungen in einem vorderen Abschnitt der Sohle gruppiert sind. Damit wird dem Umstand Rechnung getragen, daß der Spitzenbereich der Sohle beim Bügeln problematischer Stellen des Bügelgutes, wie Hemdkragen, Biesen, Manschetten, Knopfleisten, am häufigsten benutzt wird.

Die Erfindung wird im folgenden anhand einer Zeichnung mit 5 Figuren näher erläutert, woraus sich weitere Merkmale und Vorteile der Erfindung ergeben können. Es zeigt:
- Fig. 1: einen Längsschnitt durch ein zu dem Dampfbügelsystem gehörendes Bügeleisen mit einer umschaltbaren Dampfreduzier/Sperrvorrichtung in einer ersten Ausführungsform des Umschaltelements, nämlich ein Drehschieber,
- Fig. 2: eine Ansicht auf die Sohle des Bügeleisens gemäß Anspruch 1 von innen, wobei die Sohle in einem anderen Maßstab abgebildet ist,
- Fig. 3: in auseinandergenommener Darstellung schematisch eine Draufsicht auf den Drehschieber und den Borden des Drehschiebergehäuses, in dem der Drehschieber gelagert ist, in einer ersten Umschaltstellung,
- Fig. 3a: den Drehschieber und den Boden des Drehschiebergehäuses in einer zweiten Umschaltstellung,
- Fig. 4: ebenfalls in auseinandergenommener Darstellung eine Draufsicht auf eine Variante des Drehschiebers mit zugehörigem Boden des Drehschiebergehäuses in einer ersten Umschaltstellung,
- Fig. 4a: eine Variante des Drehschiebers gemäß Fig. 4 in einer zweiten Umschaltstellung und
- Fig. 5: einen Schnitt durch eine zweite Ausführungsform der Dampfreduziersperrvorrichtung mit einem Ventilkolben als Schaltelement in einer ersten Umschaltstellung.

Im Fig. 1 umfaßt ein Bügeleisen eine Dampfbügelsohle 1 mit einem darin angeordneten elektrischen Heizeinsatz 2, der an eine elektrische Zuleitung 3 angeschlossen ist. In der Bügeleisensohle 1 sind eine vordere Dampfkammer 4 und eine hintere Dampfkammer 5 ausgebildet, die durch eine Trennwand 6 voneinander getrennt sind, siehe auch Fig. 2. Die hintere Dampfkammer 5 wird auch als erste Dampfkammer bezeichnet und die vordere Dampfkammer 4 als zweite Dampfkammer. Die beiden Dampfkammern 4,5 sind durch einen Dampfkammerdeckel 7 in dem Bügeleisen abgedeckt. Die beiden Dampfkammern stehen über nicht bezeichnete Ansätze in dem Dampfkammerdeckel mit einer Dampfreduzier-/Sperrvorrichtung in Verbindung, die allgemein mit 8 bezeichnet ist. In diese mündet eine flexible, dampfleitende Schlauchleitung 9, die zu einem nicht dargestellten separaten Dampferzeuger führt. Das Innere des Bügeleisens ist durch ein Bügeleisengehäuse 10 abgeschlossen.

Wie aus den Fig. 1 und 2 ersichtlich, sind in der Sohle 1 des Bügeleisens Dampfaustrittsöffnungen angeordnet, die in die Dampfkammern 4,5 führen. Durch die Trennwand 6 wird eine Gruppe Dampfaustrittslöcher 11, die in die vordere Dampfkammer 4 führen, von einer Teilmenge Dampfaustrittslöcher 12, die in die hintere Dampfkammer 5 führen, getrennt.

Die Dampfreduzier-/Sperrvorrichtung 8 besteht in einer Grundversion gemäß den Fig. 1,3,3a im wesentlichen aus einem Drehschiebergehäuse 13 und einem hierin drehbar gelagerten Drehschieber 14, der über eine Drehschieberstange 15 mit einem Drehschieberknopf 16 oberhalb des Bügeleisengehäuses 10 betätigt werden kann. Seitlich mündet in das Drehschiebergehäuse 13 ein mit dem dampfleitenden Schlauch 9 verbundener Dampfeinlaßstutzen 17. Ein nicht bezeichneter Boden des Drehschiebergehäuses 13 weist diametral einander gegenüberliegend einen ersten Dampfauslaßstutzen 18 und einen zweiten Dampfauslaßstutzen 19 auf, die mit der hinteren Dampfkammer 5 bzw. vorderen Dampfkammer 4 dampfleitend verbunden sind. Der Dampfeinlaßstutzen 17 und die Dampfauslaßstutzen 18,19 münden in eine Kammer 20 in der Dampfreduziersperrvorrichtung 18. Der Drehschieber 14 weist entsprechend den beiden Dampfauslaßstutzen 18,19 angeordnete Dampfkanäle 21,22 und dazwischen in gleichem Umfangsabstand zu den beiden Dampfkanälen 21,22 einen weiteren Dampfkanal 23 auf.

Bei normalem Bügelbetrieb ist der Drehschieber 14 gemäß Fig. 3 so eingestellt, daß die Kammer 20 in dem Drehschiebergehäuse 13 über den Dampfkanal 21 in dem Drehschieber 14 mit dem Dampfauslaßstutzen 19 für die vordere Dampfkammer 4 in Verbindung steht und über den Dampfkanal 22 und den Dampfauslaßstutzen 18 mit der hinteren Dampfkammer 5. Damit kann Dampf über die gesamte Fläche der Sohle 1 praktisch gleichmäßig aus den Dampfaustrittslöchern 11,12 treten. Zur verstärkten Dampfabgabe im Bereich der vorderen Dampfaustrittslöcher 11 wird der Drehschieber mittels des Drehschieberknopfes 16 und der Drehschieberachse 15 in die in Fig. 3a dargestellte Stellung gedreht, in der er gegebenenfalls einrasten kann, aber nicht muß. In der sogenannten zweiten Umschaltstellung steht nur der Dampfauslaßstutzen 19, der zu der vorderen Dampfkammer 4 führt, über den Dampfkanal 23 mit der Kammer 20 in Verbindung, während diese durch den Drehschieber 14 gegenüber dem Dampfauslaßstutzen für die hintere Dampfkammer 5 abgeschlossen ist. Somit kann der Dampf aus der Dampfkammer 20 insgesamt nur in die vordere Dampfkammer 4 strömen, aus der er verstärkt über die Dampfaustrittslöcher 11 in das Bügelgut austritt.

Eine Variante des Drehschiebers ist in Fig. 4 mit 24 bezeichnet. Der Drehschieber 24 gehört zu einer Dampfreduziersperrvorrichtung, die im übrigen gemäß der oben besprochenen Dampfreduziersperrvorrichtung 8 aufgebaut ist, wobei gleiche Elemente übereinstimmende Bezugszeichen tragen. Der Drehschieber 24 unterscheidet sich von dem Drehschieber 14 dadurch, daß diametral gegenüber dem weiteren Dampfkanal 23, der auch hier zur Spitzendampferzeugung vorgesehen ist, ein engerer Dampfkanal 25 angeordnet ist, der ebenso wie der weitere Dampfkanal 23 nur in der zweiten Umschaltstellung gemäß Fig. 4a wirksam wird. In dieser zweiten Umschaltstellung ist der Dampfauslaßstutzen 18 für die hintere Dampfkammer 5 nicht völlig blokkiert, sondern Dampf tritt aus der Kammer 20 zu der hinteren Dampfkammer 5 in reduziertem Maße durch, um diese mit einer Sicherheitsdampfmenge zu versorgen, die ein sonst mögliches Verbrennen oder Glanzbügeln im hinteren Bereich der Sohle 1 verhindert. Wie aus Fig. 4,4a ersichtlich, ist der Durchmesser des engeren Dampfkanals 25 wesentlich kleiner als derjenige des weiteren Dampfkanals 23, der zur Spitzendampfversorgung mit der vorderen Dampfkammer 4 in Verbindung steht. In der zweiten Ausführungsform der Dampfreduzier-/Sperrvorrichtung weist diese im wesentlichen ein Ventilzylindergehäuse 26 auf, in dem ein Ventilkolben 27 entgegen der Kraft einer Druckfeder 28 durch Druck auf einen Ventilkolbenstößel 29 verschiebbar ist, der mit einem nicht dargestellten Betätigungselement verbunden ist. Eine Kammer 30 in dem Ventilzylindergehäuse 26 ist mit Ausnahme der nachfolgend besprochenen Stutzen geschlossen und nach außen über eine Dichtung 31 abgedichtet. In die Kammer 30 münden ein Dampfeinlaßstutzen 32, ein Dampfauslaßstutzen 33 für die hintere Dampfkammer 5 sowie ein Dampfauslaßstutzen 34 für die vordere Dampfkammer 4.

In der in Fig. 5 gezeigten ersten Umschaltstellung ist der Ventilkolben 27 durch die Druckfeder 28 nach oben gedrückt, die an einem nicht bezeichneten Bund an dem Ventilkolbenstößel 29 angreift. In dieser ersten Umschaltstellung stehen der Einlaßstutzen 32 und die Auslaßstutzen 33,34 mit der Kammer 30 in dampfleitender Verbindung, so daß sich der in die Kammer 30 einströmende Dampf über die Auslaßstutzen 33,34 gleichmäßig über sämtliche Dampfaustrittslöcher 11,12 in der Sohle 1 verteilen kann.

In einer nicht dargestellten zweiten Umschaltstellung ist hingegen der Ventilkolbenstößel 29 soweit herabgedrückt, daß er die verbleibende Kammer 30 gegenüber dem Dampfauslaßstutzen 33 für die hintere Dampfkammer 5 abschließt, so daß der Dampf aus der Kammer 30 insgesamt nur über den Dampfauslaßstutzen 34 in die vordere Dampfkammer 4 verstärkt entweichen kann. Die Ausführungsform gemäß Fig. 5 eignet sich auch besonders zu einer elektromagnetischen Betätigung.

## Patentansprüche

1. Dampfbügelsystem mit einem stationären Dampferzeuger und einem mit diesem verbundenen Bügeleisen, welches eine beheizte Sohle (1) mit einer Anzahl von Dämpfaustrittslöchern (11, 12) aufweist, wobei strömungsmäßig zwischen dem Dampferzeuger und einer Teilmenge der Dampfaustrittslöcher (12) in der Sohle (1) eine umschaltbare Dampfreduzier-/Sperrvorrichtung (8) in dem Bügeleisen angeordnet ist, über welche die Teilmenge Dampfaustrittslöcher (12) in einer ersten Umschaltstellung in maximal dampfleitender Verbindung mit dem Dampferzeuger steht und in einer zweiten Umschaltstellung allenfalls in reduziert dampfleitender Verbindung mit'dem Dampferzeuger steht, und wobei die übrigen Dampfaustrittslöcher (11) in beiden Umschaltstellungen mit dem Dampferzeuger in dampfleitender Verbindung stehen,
**dadurch gekennzeichnet,**
**daß** die umschaltbare Dampfreduzier-/Sperrvorrichtung (8) ein von außen direkt am Bügeleisen betätigbares Umschaltelement aufweist, daß sie einen mit einer dampfleitenden Schlauchleitung (9) verbundenen Dampfeinlaßstutzen (17) hat und daß sie zumindest einen mit der Teilmenge Dampfaustrittslöcher (12) verbundenen ersten Dampfauslaßstutzen (18) aufweist.

2. Dampfbügelsystem nach Anspruch 1,
**dadurch gekennzeichnet,**
**daß** die Dampfreduzier-/Sperrvorrichtung einen zweiten Dampfauslaßstutzen (19) aufweist, der mit den übrigen Dampfaustrittslöchern (11) verbunden ist, und daß der zweite Dampfauslaßstutzen (19) in eine Kammer (20) der Dampfreduzier-/Sperrvorrichtung (8) führt, die in der ersten Umschaltstellung zu dem ersten Dampfauslaßstutzen (18) und dem zweiten Dampfauslaßstutzen (19) offen ist und die in der zweiten Umschaltstellung lediglich zu dem zweiten Dampfauslaßstutzen (19) offen ist,
**daß** die Teilmenge Dampfaustrittsöffnungen (12) und die Gruppe der übrigen Dampfaustrittsöffnungen (11) in jeweils eine erste Dampfkammer (5) bzw. eine zweite Dampfkammer (4) mündet, daß zumindest die erste Dampfkammer (5) mit der Dampfreduzier/Sperrvorrichtung (8) dampfleitend verbunden ist und die zweite Dampfkammer (4) mit dem Dampferzeuger in dampfleitender Verbindung steht und daß die beiden Dampfaustrittstutzen (18, 19) der Dampfreduzier-/Sperrvorrichtung direkt an den beiden Dampfkammern (5, 4) angebracht sind.

3. Dampfbügelsystem nach wenigstens einem der Ansprüche 1 und 2,
**dadurch gekennzeichnet,**
**daß** das Umschaltelement in der Dampfreduzier-/Sperrvorrichtung (8) ein Drehschieber (14) ist, welcher in einem Drehschiebergehäuse (13) drehbar gelagert ist.

4. Dampfbügelsystem nach-wenigstens einem der Ansprüche 1 und 2,
**dadurch gekennzeichnet,**
**daß** das Umschaltelement ein Ventilkolben (27) ist, der in einem Ventilzylindergehäuse (26) verschiebbar ist.

5. Dampfbügelsystem nach wenigstens einem der vorangehenden Ansprüche,
**dadurch gekennzeichnet,**
**daß** die umschaltbare Dampfreduzier-/Sperrvorrichtung (8) in der zweiten Umschaltstellung die Teilmenge Dampfaustrittslöcher (12) gegen den Dampferzeuger nicht vollständig absperrt, sondern nur reduziert mit Dampf versorgt.

6. Dampfbügelsystem nach wenigstens einem der vorangehenden Ansprüche,
**dadurch gekennzeichnet,**
**daß** die Teilmenge Dampfaustrittslöcher (12), die in der zweiten Umschaltstellung der Dampfreduzier-/Sperrvorrichtung mit dem Dampferzeuger in allenfalls reduziert dampfleitender Verbindung steht, im wesentlichen in einem mittleren und hinteren Abschnitt der Sohle (1) angeordnet ist und daß die übrigen Dampfaustrittsöffnungen (11) in einem vorderen Abschnitt der Sohle gruppiert sind.

## Claims

1. Steam ironing device comprising a stationary steam generator and an iron connected therewith, having a heated sole (1) including a numberr of steam exit holes (11, 12) wherein in flow direction between said steam generator and a subset of said steam exit holes (12) in said sole (1) switchable steam reducing or blocking means (8) are provided in said iron via which said subset of steam exit holes (12), in a first switch position, is in a maximum steam-conducting connection with said steam generator and, in a second switch position, is at most in a reduced steam-conducting connection with said steam generator, and wherein the remaining steam exit holes (11) are in both switching positions in steam-conducting connection with said steam generator,
**characterized in**
**that** said switchable steam reducing or blocking means (8) comprises an externally actuable switching element disposed directly on said iron, that it includes a steam inlet socket (17) connected with a steam-conducting hose pipe 9, and that it has at least one first steam outlet socket (18) connected with said subset of steam exit holes (12).

2. Steam ironing device according to claim 1,
**characterized in**
**that** said steam reducing or blocking means includes a second steam exit socket (19) which is connected with said remaining steam exit holes (11), and that said second steam exit socket (19) leads into a chamber (20) of said steam reducing or blocking means (8) which, in the first switching position, is open to both said first steam outlet socket (18) and said second steam outlet socket (19), and which, in the second switching position, is only open to said second steam exit socket (19), that said subset of steam exit openings (12) and the group of said remainnig steam exit openings (11) each lead into a first steam chamber (5) and a second steam chamber (4), respectively, that at least said first steam chamber (5) is steam-conductingly connected with said steam reducing or blocking means (8) and said second steam chamber (4) is in steam-conducting connection with said steam generator, and that said two steam exit sockets (18, 19) of said steam reducing or blocking means are disposed directly at the said two steam chambers (5, 4).

3. Steam ironing device according to at least one of claims 1 and 2,
**characterized in**
**that** said switch-over element in said steam reducing or blocking means (8) is a rotary slide valve (14) rotatably supported within a rotary slide valve housing (13).

4. Steam ironing device according to at least one of claims 1 and 2,
**characterized in**
**that** said switch-over element is a piston valve (27) which can be shifted within a valve cylinder housing (26).

5. Steam ironing device according to at least one of the foregoing claims,
**characterized in**
**that** said switchable steam reducing or blocking means (8) in said second switch-over position does not completely block said subset of steam exit holes (12) against said steam generator but provides only a reduced steam flow.

6. Steam ironing device according to at least one of the foregoing claims,
**characterized in**
**that** said subset of steam exit holes (12) which in said second switch-over position of said steam reducing or blocking means is at best in reduced steam-conducting connection with said steam generator, is substantially disposed in a middle and rear section of said sole (1), and that said remaining steam exit holes (11) are grouped in a front section of said sole.

## Revendications

1. Système de repassage à la vapeur comprenant un générateur de vapeur fixe et un fer à repasser relié à ce générateur, qui présente une semelle (1) chauffée avec un certain nombre de trous de sortie de vapeur (11, 12), un dispositif de réduction de vapeur/blocage (8) réversible étant disposé dans le fer à repasser côté écoulement entre le générateur de vapeur et une quantité partielle des trous de sortie de vapeur (12) dans la semelle (1), dispositif par lequel la quantité partielle de trous de sortie de vapeur (12) est dans une première position d'inversion en liaison maximale conductrice de vapeur avec le générateur de vapeur et dans une seconde position d'inversion dans tous les cas en liaison minimale conductrice de vapeur avec le générateur de vapeur, et les autres trous de sortie de vapeur (11) étant dans les deux positions d'inversion en liaison conductrice de vapeur avec le générateur de vapeur, **caractérisé en ce que** le dispositif de réduction de vapeur/blocage (8) réversible présente un élément d'inversion pouvant être actionné par l'extérieur directement sur le fer à repasser, **en ce qu'**il a une tubulure d'entrée de vapeur (17) reliée à une conduite flexible (9) conductrice de vapeur et **en ce qu'**il présente au moins une première tubulure de sortie de vapeur (18) reliée à la quantité partielle de trous de sortie de vapeur (12).

2. Système de repassage à la vapeur selon la revendication 1, **caractérisé en ce que** le dispositif de réduction de vapeur/blocage présente une seconde tubulure de sortie de vapeur (19), qui est reliée aux autres trous de sortie de vapeur (11), et **en ce que** la seconde tubulure de sortie de vapeur (19) aboutit à une chambre (20) du dispositif de réduction de vapeur/blocage (8), qui, dans la première position d'inversion, est ouvert sur la première tubulure de sortie de vapeur (18) et la seconde tubulure de sortie de vapeur (19) et qui, dans la seconde position d'inversion, est ouvert seulement sur la seconde tubulure de sortie de vapeur (19), et **en ce que** la quantité partielle d'ouvertures de sortie de vapeur (12) et le groupe des autres ouvertures de sortie de vapeur (11) débouchent dans respectivement une première chambre de vapeur (5) et une seconde chambre de vapeur (4), et **en ce qu'**au moins la première chambre de vapeur (5) est reliée au dispositif de réduction de vapeur/blocage (8) avec une conduction de chaleur et la seconde chambre de vapeur (4) est en liaison conductrice de vapeur avec le générateur de vapeur, et **en ce que** les deux tubulures de sortie de vapeur (18, 19) du dispositif de réduction de vapeur/blocage sont placées directement sur les deux chambres de vapeur (5, 4).

3. Dispositif de repassage à la vapeur selon au moins l'une quelconque des revendications 1 et 2, **caractérisé en ce que** l'élément d'inversion dans le dispositif de réduction de vapeur/blocage (8) est un tiroir rotatif (14) qui est logé de façon pivotante dans un boîtier de tiroir rotatif (13).

4. Système de repassage à la vapeur selon au moins l'une quelconque des revendications 1 et 2, **caractérisé en ce que** l'élément d'inversion est un piston à soupape (27), qui peut coulisser dans un boîtier de cylindre de soupape (26).

5. Système de repassage à la vapeur selon au moins l'une quelconque des revendications 1 à 4, **caractérisé en ce que** le dispositif de réduction de vapeur/blocage (8) réversible ne bloque pas complètement la quantité partielle de trous de sortie de vapeur (12) par rapport au générateur de vapeur, mais l'alimente seulement de façon réduite en vapeur.

6. Système de repassage à la vapeur selon au moins l'une quelconque des revendications 1 à 5, **caractérisé en ce que** la quantité partielle de trous de sortie de vapeur (12), qui, dans la seconde position d'inversion du dispositif de réduction de vapeur/blocage, est en liaison conductrice de vapeur réduite dans tous les cas avec le générateur de vapeur, est disposée essentiellement dans une partie centrale et une partie arrière de la semelle (1), et **en ce que** les autres ouvertures de sortie de vapeur (11) sont groupées dans une partie avant de la semelle.
